# EUROPÄISCHE PATENTSCHRIFT

(11) **EP 1 127 341 B1**
(45) Veröffentlichungstag und Bekanntmachung des Hinweises auf die Patenterteilung: **02.10.2002**
(21) Anmeldenummer: 99960798.9
(22) Anmeldetag: 21.10.1999
(51) Int. Cl.: G07G 1/00

(54) **ZUSATZEINRICHTUNG FÜR EINEN KASSENARBEITSPLATZ**
ACCESSORY EQUIPMENT FOR A CASH REGISTER WORKPLACE
DISPOSITIF SUPPLEMENTAIRE DESTINE A UN POSTE DE TRAVAIL A LA CAISSE

(30) Priorität: 03.11.1998 DE 19850673
(43) Veröffentlichungstag der Anmeldung: 29.08.2001
(73) Patentinhaber: Wincor Nixdorf GmbH & Co KG, 33106 Paderborn (DE)
(72) Erfinder: BAITZ, Günter, D-13629 Berlin (DE)
(86) Internationale Anmeldenummer: DE9903378
(87) Internationale Veröffentlichungsnummer: WO00026874

(56) Entgegenhaltungen:
- EP-A- 0 498 311
- US-A- 3 819 012
- US-A- 5 721 536

## Beschreibung

Die Erfindung betrifft eine Zusatzeinrichtung für einen Kassenarbeitsplatz .

Kassenarbeitsplätze sind häufig modular aufgebaut. Sie umfassen dann wenigstens ein Registrierkassen-Terminal, in das ein Bondrucker eingebaut sein kann. Der Bondrucker kann auch als eigenständiges Gerät ausgeführt und aufgestellt sein. Ferner ist ein Kassenarbeitsplatz meistens mit einer Geldlade und einem manuell bedienbaren oder fest eingebauten Strichcodeleser ausgestattet. Letzterer kann als sogenannter Vertikalleser in die Tischplatte eines Kassentisches eingebaut oder als Horizontalleser auf dem Kassentisch aufgestellt sein. Vertikal oder horizontal angeordnete Srichcodeleser sind in der US 4 968 883 beschrieben.

Ein Registrierkassen-Terminal der oben genannten Art ist beispielsweise aus der WO 97/06517 A1 bekannt. Mit einem solchen Registrierkassen-Terminal ist lediglich der reine Kassiervorgang durchführbar, eine Bedienerführung kann allenfalls über schriftliche Informationen auf dem Bildschirm des Registrierkassen-Terminals erfolgen. Für die fernmündliche Kommunikation ist auf einem mit einem Registrierkassen-Terminal der bekannten Art ausgestatteten Kassenarbeitsplatz gelegentlich zusätzlich ein Fernsprechapparat aufgestellt. Durch diesen wird die Bewegungsfreiheit der Bedienperson auf dem ohnehin schon engen Arbeitsplatz noch weiter eingeschränkt. Eine fernbildliche Kommunikation ist nicht vorgesehen.

In der EP 0 498 311 A ist eine Selbstbedienungsregistrierkasse beschrieben, die mit einem ein Mikrofon und einem Lautsprecher aufweisenden Bild- und Tonübertragungssystem ausgestattet ist. Bei dieser bekannten Registrierkasse sind alle für die Bedienung benötigten Geräte, nämlich ein Strichcodeleser, ein Kartenleser, ein Gutscheinempfänger, ein Bildschirm und ein Lautsprecher innerhalb eines Gehäuses untergebracht.

Aus der US 5 721 536 A ist ein von ebenfalls vorgesehenen Kassenarbeitsplätzen unabhängiges Bild- und Tonübertragungssystem bekannt. Dieses dient dazu, Artikel, deren Preis nicht ermittelt werden kann, mit einer Kamera zu erfassen und das Bild zu einer entfernten Station zu übertragen. Dort kann der Preis festgestellt und zu einer akustische Ausgabeeinheit rückgemeldet werden.

Die US 3 819 012 A beschreibt eine automatische Registrierkasse, bei der eine Bedienperson die Waren über einen Strichcodeleser führt, so daß sie von der Kasse registriert werden. Die Vorrichtung weist zwar auch Lautsprecher auf, diese dienen aber nur zur Ausgabe eines Signals, das einen erfolgreichen Lesevorgang des Strichcodelesers meldet, und sie sind nicht in einem Zusatzgehäuse sondern in der Registrierkasse angeordnet.

Aufgabe der Erfindung ist es, eine Zusatzeinrichtung für einen Kassenarbeitsplatz vorzuschlagen, die letzteren mit zusätzlichen Kommunikationsmitteln ausstattet.

Die Aufgabe wird durch die in Anspruch 1 angegebenen Merkmale gelöst.

Durch den Einbau eines Lautsprechers und eines Mikrofons in die der Bedienperson zugewandte Fläche des Gehäuses ergibt sich eine Freispechanlage, über die die Bedienperson mit einer entfernten Stelle verbal kommunizieren, beispielsweise Preise von nicht oder fehlerhaft ausgezeichneten Waren erfragen kann. Außerdem können der Bedienperson von einer Steuereinrichtung des Registrierkassen-Terminals verbalisierte Bedienerhinweise zugesprochen werden. Für die Kommunikation muß die Bedienperson die Hände nicht von der Tastatur oder aus dem Arbeitsbereich des Strichcodelesers nehmen oder den Blick von dem Bildschirm bzw. einer abzurechnenden Ware wenden. Die wenigstens eine Stütze ermöglicht eine platzsparende Anordnung der Zusatzeinrichtung oberhalb eines ohnehin eine Teilfläche des Kassentisches beanspruchenden Gerätes, so daß durch sie keine zusätzliche Stellfläche belegt wird.

Gemäß der beanspruchten Ausführungsform der Zusatzeinrichtung ist an beiden Seitenwänden des Gehäuses je eine Stütze angeordnet. Die Stützen können in diesem Fall ein Gerät seitlich umgreifen. Durch die beidseitige Abstützung erhält die Zusatzeinrichtung eine besonders hohe, vibrationsarme Standfestigkeit.

Bei einer Ausführungsform der Zusatzeinrichtung können die freien Enden der rechten und der linken Stütze in Richtung zueinander elastisch vorgespannt sein. Die Zusatzeinrichtung kann dann durch Aufklemmen auf einem Gerät, z.B. dem Registrierkassen-Terminal, einem Bondrucker oder dem Horizontal-Strichcodeleser befestigt werden.

In Weiterbildung der Erfindung ist in die der Bedienperson zugewandte Fläche des Gehäuses zusätzlich eine Videokamera eingebaut. Dadurch erhält die Zusatzeinrichtung eine vollständige Ausstattung als Bildschirmtelefon. Über die Videokamera kann aber auch ein Bild der zu identifizierenden Ware zu der entfernten Stelle übertragen werden, wodurch deren Preis noch einfacher ermittelt werden kann. Weiterhin kann die Videokamera auch Sicherheitszwecken nutzbar gemacht werden: Es ist von einem entfernten Ort, beispielsweise einer Sicherheits-Warte jederzeit feststellbar und auf einem Videorecorder speicherbar, wenn ein Unbefugter das Registrierkassen-Terminal bedient oder auf eine am Kassenarbeitsplatz angeordnete Geldlade zugreift.

In den rechten und linken Seitenbereich der der Bedienperson zugewandten Fläche des Gehäuses kann je ein Lautsprecher eingebaut sein. Damit ist Stereoübertragung möglich. Zusätzlich können die Strahlungskeulen-Achsen der Lautsprecher auf einen Punkt ausgerichtet sein, der der Kopfposition einer das Registrierkassen-Terminal oder den Strichcodeleser bedienenden Person entspricht.

Nachfolgend wird ein Ausführungsbeispiel einer Zusatzeinrichtung für einen Kassenarbeitsplatz an Hand der beigefügten Zeichnung erläutert. Die einzige Figur zeigt eine über einem Horizontal-Strichcodeleser aufgestellte Zusatzeinrichtung in perspektivischer Draufsicht von vorne.

In der Figur ist ein Abschnitt eines Kassenarbeitsplatzes in perspektivischer Draufsicht von vorne dargestellt. Es ist ein Teil einer Kassentischfläche 10 zu sehen, an dem ein Transportband 12 für kassenmäßig abzurechnende Waren vorbeiläuft. Am Rande des Transportbandes 12 ist ein Horizontal-Strichcodeleser 14 so aufgestellt, daß dessen Abtaststrahl ein vorgegebenes Raumsegment über dem Transportband 14 abzutasten vermag.

Eine Zusatzeinrichtung 16 besteht aus einem Gehäuse 18, an dessen beiden Seiten jeweils eine plattenförmige vertikale Stütze 20 befestigt ist. In den rechten und linken Seitenbereich einer einer Bedienperson zugewandten vorderen Fläche 22 des Gehäuses 18 ist je ein Lautsprecher 24 und zwischen diesen ein Mikrofon 26, eine Videokamera 28 (nur das Objektiv ist zu sehen) und eine Bedieneranzeige 30 eingebaut. Letztere dient beispielsweise der Anzeige des Preises einer mit Hilfe des Horizontal-Strichcodelesers 14 identifizierten Ware.

Das Gehäuse 18 ist um eine horizontale, parallel zu seiner vorderen Fläche 22 verlaufende Achse 32 schwenkbar. Dadurch kann die optische Achse der Videokamera 28 wahlweise auf eine auf dem Transportband 12 befindliche Ware oder auf die Bedienperson ausgerichtet werden. Die Stützen 20 laufen an ihrem unteren Ende in einem Fuß 34 aus, der mit Hilfe einer Schraubverbindung 36 auf der Kassentischfläche 10 befestigt werden kann. Es ist zu erkennen, daß die Stützen 20 in weitem seitlichem Abstand zum Horizontal-Strichcodeleser 14 angeordnet sind, so daß unter der Zusatzeinrichtung 16 Strichcodeleser unterschiedlicher Bauform und Abmessung aufgestellt werden können.

Ist die Zusatzeinrichtung 16 für die Anordnung nur über einem Strichcodeleser oder einem anderen Gerät mit feststehenden Abmessungen vorgesehen, dann können die Stützen vorzugsweise so an dem Gehäuse 18 angeordnet werden, daß sie den Strichcodeleser bzw. das andere Gerät mit geringem seitlichem Spiel umgreifen. Die Stützen können dann zusätzlich in Richtung zueinander elastisch vorgespannt werden. Dadurch wird es möglich, die Zusatzeinrichtung 16 auf dem Strichcodeleser bzw. dem anderen Gerät festzuklemmen.

## Patentansprüche

1. Zusatzeinrichtung (16) für einen Kassenarbeitsplatz, umfassend ein Gehäuse (18) und je eine Stütze (20) an beiden Seiten des Gehäuses (18), wobei
die Stützen (20) dazu bestimmt sind, das Gehäuse (18) oberhalb eines an dem Kassenarbeitsplatz angeordneten Gerätes (14) zu halten,
in eine einer Bedienperson zugewandte Fläche (22) des Gehäuses (18) wenigstens ein Lautsprecher (24) und ein Mikrofon (26) eingebaut sind, und
das Gehäuse (18) um eine horizontale Achse (32) schwenkbar zwischen den Stützen (20) gelagert ist.

2. Anordnung nach Anspruch 1, wobei die freien Enden der rechten und der linken Stütze (20) in Richtung zueinander elastisch vorgespannt sind.

3. Anordnung nach einem der vorhergehenden Ansprüche, wobei in die der Bedienperson zugewandte Fläche (22) eine Videokamera (28) eingebaut ist.

4. Anordnung nach einem der vorhergehenden Ansprüche, wobei in den rechten und linken Seitenbereich der der Bedienperson zugewandten Fläche (22) je ein Lautsprecher (24) und zwischen diesen eine Videokamera (28) eingebaut sind.

5. Anordnung nach Anspruch 4, wobei die Strahlungskeulen-Achsen der Lautsprecher (24) auf einen Punkt ausgerichtet sind, der der Kopfposition der Bedienperson entspricht.

6. Anordnung nach einem der vorhergehenden Ansprüche, wobei in die der Bedienperson zugewandte Fläche (22) eine Bedieneranzeige (30) eingebaut ist.

## Claims

1. Accessory equipment (16) for a cash-register workplace, comprising a housing (18) and a support (20) on each of both sides of the housing (18),
the supports (20) being intended to keep the housing (18) above a device (14) arranged on the cash-register workplace,
at least one loudspeaker (24) and a microphone (26) being installed in a face (22) of the housing (18) facing an operator, and
the housing (18) being mounted such that it can be swivelled between the supports (20) about a horizontal axis (32).

2. Arrangement according to Claim 1, the free ends of the right-hand and left-hand supports (20) being elastically prestressed in the direction towards each other.

3. Arrangement according to one of the preceding claims, a video camera (28) being installed in the face (22) facing the operator.

4. Arrangement according to one of the preceding claims, a loudspeaker (24) being respectively installed in the right-hand and left-hand side regions of the face (22) facing the operator and a video camera (28) being installed between these loudspeakers.

5. Arrangement according to Claim 4, the axes of the radiation lobes of the loudspeakers (24) being directed at a point which corresponds to the position of the head of the operator.

6. Arrangement according to one of the preceding claims, an operator display (30) being installed in the face (22) facing the operator.

## Revendications

1. Dispositif (16) supplémentaire destiné à un poste de travail à la caisse, comprenant un boîtier (18) et un support (20) respectif sur chaque côté du boîtier (18), dans lequel
les supports (20) sont destinés à maintenir le boîtier (18) au-dessus d'un appareil (14) disposé sur le poste de travail à la caisse,
au moins un haut-parleur (24) et un microphone (26) sont encastrés dans une face (22) du boîtier (18) qui est tournée vers un opérateur, et
le boîtier (18) est monté à pivotement autour d'un axe (32) horizontal entre les supports (20).

2. Dispositif suivant la revendication 1, dans lequel les extrémités libres des supports (20) de droite et de gauche sont élastiquement précontraintes en direction l'une de l'autre.

3. Dispositif suivant l'une des revendications précédentes, dans lequel une caméra (28) vidéo est encastrée dans la face (22) tournée vers l'opérateur.

4. Dispositif suivant l'une des revendications précédentes, dans lequel un haut-parleur (24) respectif est encastré dans les régions latérales de droite et de gauche de la face (22) tournée vers l'opérateur, et une caméra (28) vidéo est encastrée entre ces haut-parleurs (24).

5. Dispositif suivant la revendication 4, dans lequel les axes des lobes des haut-parleurs (24) sont dirigés sur un point qui correspond à la position de la tête de l'opérateur.

6. Dispositif suivant l'une des revendications précédentes, dans lequel un affichage (30) d'opérateur est encastré dans la face (22) tournée vers l'opérateur.
